# EUROPÄISCHE PATENTSCHRIFT

(11) **EP 0 212 646 B1**
(45) Veröffentlichungstag und Bekanntmachung des Hinweises auf die Patenterteilung: **18.07.1990**
(21) Anmeldenummer: 86111662.2
(22) Anmeldetag: 18.02.1985
(51) Int. Cl.: A24C 5/40, A24C 5/42

(54) **Tabakerzeugnis bestehend aus einem vorportionierten Tabakvorrat, der von Zigarettenpapier hülsenartig umgeben ist, sowie Verfahren zur Herstellung eines derartigen Tabakerzeugnisses**
Tobacco product comprising a proportion of tobacco prepared in advance, surrounded by a tubular wrapper of cigarette paper, and method for producing such a product
Produit à base de tabac comportant une dose de tabac préparé à l'avance, entourée d'une enveloppe tubulaire en papier à cigarette, et procédé pour la préparation de ce produit

(30) Priorität: 29.02.1984 DE 3407461; 19.03.1984 DE 3410039
(43) Veröffentlichungstag der Anmeldung: 04.03.1987
(62) Teilanmeldung aus: 85101774.9
(73) Patentinhaber: Efka-Werke Fritz Kiehn GmbH, 78647 Trossingen (DE)
(72) Erfinder: Ruppert, Heinrich W., D-7218 Trossingen (DE); Gätschmann, Klaus G., D-7737 Bad Dürrheim (DE)
(74) Vertreter: Popp, Eugen, Dr.

(56) Entgegenhaltungen:
- DE-A- 889 578
- DE-A- 3 149 584
- DE-A- 3 244 906
- DE-U- 8 309 186
- DE-U- 8 326 921
- NL-A- 6 703 935
- US-A- 3 364 935
- US-A- 3 822 710

## Beschreibung

Die Erfindung betrifft ein System zur Selbstverfertigung von Zigaretten gemäß dem Oberbegriff des Patentanspruches 1, sowie ein Verfahren zur Herstellung einer Zigarette unter Verwendung des Systems.

Die Herstellung von Zigaretten durch den Verbraucher ist in mannigfachen Formen seit langer Zeit bekannt. Dies gilt vor allem für das sogenannte Selbstdrehen von Zigaretten unter Verwendung von mit Klebrandgummierung versehenen Zigarettenpapier-Blättchen. Das Selbstdrehen von Zigaretten erfordert eine gewisse manuelle Geschicklichkeit und Zeitaufwand. Die Zigaretten selbst fallen selbst bei geübten Selbstdrehern hinsichtlich Größe (Durchmesser), Festigkeit (Prallheit) und Füllungsgrad über die Länge der Zigarette hin stark unterschiedlich an und bilden nur einen primitiven Ersatz für industriell hergestellte Zigaretten. Nachteilig ist beim manuellen Selbstdrehen auch das unvermeidliche Verbröseln von Tabak, worunter auch die Tabakausbeute leidet. Diesselben Probleme - wenn auch vermindert - treten auch bei Verwendung von Selbstdreh-Geräten auf.

Eine Erleichterung für das Selbstdrehen von Zigaretten erhoffte man sich offensichtlich durch die Bereitstellung eines Tabakerzeugnisses gemäß der NL-A-6 703 935, nämlich bestehend aus einer der Tabakfüllung einer fertigen Zigarette angepaßten Tabakportion, deren Mantelfläche aus einer Umhüllung aus vollständig durch Rauchen konsumierbarem Material gebildet ist, wobei die Umhüllung so luftdurchlässig ist, daß die Tabakportion als solche nicht wie eine Zigarette rauchbar ist Um diese Tabakportion sollte unter Herstellung einer rauchbaren Zigarette ein herkömmliches Zigarettenpapierblättchen herumgewickelt und in an sich bekannter Weise verklebt werden. Diese Art des Selbstdrehens von Zigaretten ist nicht praktikabel, da es nahezu unmöglich ist - und zwar auch für geübte Selbstdreher - das Zigarettenpapier in dichter Anlage um die Tabakportion herumzuwickeln und zu halten. Das Zigarettenpapier hat nämlich stets die Neigung, sich wieder flach auszubreiten. Es läßt sich daher nicht vermeiden, daß die beim Herumwickeln des Zigarettenpapierblättchens erhaltene Hülse einen merklich größeren und über die Länge der Tabakportion auch variierenden Durchmesser als die Tabakportion aufweist. Die Folge davon ist, daß unzulässige Nebenluftkanäle entstehen, durch die das Zigarettenpapier unkontrolliert abbrennt und die Zigarette nicht mehr oder nur noch bedingt sowie qualitativ stark unterschiedlich rauchbar ist. Dies ist auch sicherlich der Grund dafür, daß das bekannte System keinen Eingang in die Praxis gefunden hat, obwohl schon seinerzeit und bis heute sowohl aus steuerrechtlicher als auch handhabungstechnischer Sicht ein starkes Bedürfnis für eine erleichterte Selbstherstellung von Zigaretten besteht Im übrigen sind herkömmliche Zigarettenpapierblättchen längsgefaltet. Diese Längsfaltung geht beim Herumwickeln des Zigarettenpapierblättchens um die Tabakportion nicht ganz verloren, so daß sich auch dadurch bedingt ein unzulässiger Nebenluftkanal nicht vermeiden läßt. Das bekannte System nah der NL-A-6 703 935 stellt sich demnach insgesamt als nachteiliger dar als das herkömmliche Selbstdrehen mit losem Tabak.

Ganz ähnlich verhält es sich bei dem System nach der DE-A-889 578, welche ein Verfahren zum Herstellen von Rauchwaren unter Bereitstellung eines Systems bestehend aus einer fertigen Hülle aus Zigarettenpapier oder dgl. und einer der Tabakmenge einer fertigen Zigarette angepaßten und in die Zigarettenpapierhülle einführbaren Tabakportion in Form eines Tabakstäbchens, welches gut luftdurchlässig ist, beschreibt. Das Tabakstäbchen wird wie folgt hergestellt:
- eine ihrem Gewicht nach bestimmte Tabakschnittmenge wird in eine metallische Formhüllung eingeführt;
- die Form wird einer Erwärmung zwischen 60_{°} -80_{°}C ausgesetzt, wobei die Erwärmungszeit von der Art der Tabakschnitte abhängt;
- schnelle Abkühlung der Form auf 6_{°} - 8_{°}C.

Von gesonderten formstabilisierenden Mitteln, insbesondere Bindemitteln, zum Zusammenhalt des Tabakstäbchens soll ausdrücklich Abstand genommen werden. Dies bedeutet, daß die erhaltenen Tabakstäbchen äußerst fragil sind mit der Gefahr, daß sie beim Entnehmen aus der Form leicht zerbrechen und auch zerbröseln. Des weiteren weisen die nach dem beschriebenen Verfahren hergestellten Tabakstäbchen keine glatte Mantelfläche auf. Vielmehr ist das der Formhüllung entnommene Produkt ein stabförmiger "Besen", der unter dichter Anlage in eine vorgefertigte Zigarettenpapierhülse ohne Beschädigung derselben nicht eingeführt werden kann. Versuche haben dies bestätigt. Dementsprechend muß das nach dem beschriebenen Verfahren erhaltene Tabakstäbchen einen merklich geringeren Durchmesser aufweisen als die Zigarettenpapierhülse, die über das Tabakstäbchen zur Herstellung einer Zigarette gestreift werden soll. Ansonsten gäbe auch die Forderung keinen Sinn, auf die so vereinigten Gegenstände einen äußeren längsverteilten Fingerdruck auszuüben, um eine Auflockerung des Tabakstäbchens und damit eine Ausfüllung des Tabakaufnahmeraums der Zigarettenpapierhülse mit dem aufgelockerten Tabak zu erreichen.

Bei dem bekannten System ist es also erforderlich, auf die vereinigten Gegenstände einen äußeren Fingerdruck auszuüben, um den Tabakstab aufzubrechen. Diese nachträgliche Manipulation beinhaltet zum einen die Gefahr, daß die hergestellte Zigarette regelrecht "zerknautscht" wird. Zum anderen läßt sich bei dem bekannten System nicht sicher vermeiden, daß bei ungeschickter Handhabung das Tabakstäbchen aus der vorgefertigten Papierhülle wieder herausfällt. Schließlich läßt sich ein Verbröseln des Tabaks durch die nachträgliche Manipulation nicht sicher vermeiden. Das beschriebene Verfahren zur Herstellung des Tabakstäbchens, bei dem die Tabakschnitte auf eine Temperatur von bis zu 100_{°}C aufgeheizt werden, gehen im übrigen die Aromastoffe flüchtig, worunter das für den Verbraucher besonders wichtige Merkmal eines "guten Geschmacks" der hergestellten Zigarette verlorengeht. Demnach stellt auch das System nach der DE-A-889 578 keine praktikable Lösung dar.

Durch das DE-U-8 326 921 ist jüngst ein Tabakerzeugnis zur Selbstverfertigung von Zigaretten durch den Verbraucher vorgeschlagen worden, das gekennzeichnet ist durch ein als solches nicht rauchbares Vorfabrikat in Form einer fabrikatorisch vorgefertigten Tabakpatrone bestehend aus einer stimseitig offenen, mit ihrem Durchmesser der Zigarettenpapierhülse der fertigen Zigaretten angepaßten Stranghülle und einer strangartigen, jeweils einer Zigarettenportion entsprechenden, Tabakfüllung, welche durch einen zugeordneten, dem Innendurchmesser der Stranghülse angepaßten Kolben aus der Stranghülle in eine leere Zigarettenpapierhülse übertragbar ist. Dieses Tabakerzeugnis eignet sich sowohl zur Verwendung in Verbindung mit herkömmlichen Selbststopf-Zigarettenhülsen als auch in Verbindung mit herkömmlichen Selbstdreher-Zigarettenpapierblättchen. Nach dem Grundgedanken dieses Vorschlages wird dem Verbraucher eine genau dosierte, nämlich der Füllmenge einer herkömmlichen, industriellen Konsumzigarette entsprechende Tabakmenge in Form einer Zigarettentabak-Patrone zur Verfügung gestellt, deren Tabakfüllung in eine vorgefertigte Zigarettenhülse handelsüblicher Art überführbar ist.

Obwohl es sich bei dem letztgenannten Vorschlag um eine ganz erhebliche Verbesserung gegenüber dem genannten Stand der Technik handelt, ist nicht zu übersehen, daß die Tabakpatrone eine Umhüllung, nämlich Stranghülle, aus nicht rauchbarem Material aufweist. Die Stranghülle stellt hinsichtlich des Endproduktes "Zigarette" ein überflüssiges, nur einmal brauchbares Hilfsmaterial dar. Ferner sind bei dem letztgenannten Vorschlag noch weitere Hilfsmittel zur Überführung des vorportionierten Tabakvorrats aus der Stranghülle in die Zigarettenpapierhülse erforderlich, zumindest ein Ausstoßschieber. Die Handhabung desselben ohne weitere Hilfsmittel zum Einführen der gefüllten Tabakpatrone in die leere Zigarettenpapierhülse und Festhalten der Stranghülle der Tabakpatrone beim Überführen des Tabakvorrats dürfte selbst für geübte Zigaretten-Eigenhersteller Schwierigkeiten bereiten.

Der vorliegenden Erfindung liegt ausgehend von dem vorgenannten Stand der Technik die Aufgabe zugrunde, ein System der eingangs genannten Art zu schaffen, mit dem die Selbstverfertigung von mit fabrikatorisch hergestellten Zigaretten ohne weiteres vergleichbaren Zigaretten aus einer aus ausschließlich rauchbarem Material bestehenden Tabakportion und einer Zigarettenpapierhülse ohne nachträgliche Manipulation und auch ohne Hilfsmittel, wie Ausstoßschieber oder dergleichen, möglich ist.

Dieses Ziel wird erfindungsgemäß durch das in Anspruch 1 angegebene System gelöst. Hinsichtlich der Verwendung dieses Systems zur Herstellung einer Zigarette wird auf Anspruch 12 verwiesen.

Durch die Erfindung wird ähnlich wie durch den Vorschlag nach dem DE-U-83 26 921 oder der NL-A-6 703 935 ein System zur Eigenverfertigung von Zigaretten geschaffen, das technisch und wirtschaftlich in optimaler Weise die Vorteile der hochentwickelten, weitgehend automatisierten industriellen Zigarettenfertigungstechnik für die Bedürfnisse der zunehmenden Zahl von Selbstdrehern bzw. Selbststopfern dienstbar macht, indem diesen ein für die problemlose Fertigstellung der Zigarette durch den Verbraucher geeignetes Vorprodukt geliefert wird. Gegenüber den bekannten Systemen zeichnet sich die Erfindung insbesondere dadurch aus, daß apparative Hilfsmittel zur Eigenverfertigung von Zigaretten nicht unbedingt erforderlich sind und daß insbesondere die industriell vorgefertigten Vorprodukte mit Ausnahme des Filters - sofern ein solcher vorgesehen bzw. gewünscht ist - vollständig rauchbar sind, d. h. aus rauchbaren Materialien bestehen. Ferner kann auf nachträgliche Manipulationen der miteinander vereinigten Gegenstände, nämlich Zigarettenhülse und Tabakportion, verzichtet werden. Nach Vereinigung dieser beiden Gegenstände ist die Zigarette fertig. Auch entfällt eine Umhüllung für das Tabakerzeugnis als wegzuwerfendes überflüssiges Hilfsmittel. Schließlich ist es nicht mehr erforderlich, den .Tabakvorrat aus einer Umhüllung in die Zigarettenpapierhülse zu überführen, was durchaus eine gewisse Geschicklichkeit erfordert, vor allem wenn nicht geeignete Hilfsmittel bzw. Geräte dafür zu Verfügung stehen. Ferner spielen bei dem erfindungsgemäßen System Feuchtigkeitseinflüsse auf den Tabakvorrat beim Überführen in eine Zigarettenpapierhülse keine Rolle mehr. Das Tabakerzeugnis nach der Erfindung behält seine ursprüngliche bzw. industriell vorgegebene Form und Dimension stets bei.

Ist die Tabakportion entsprechend Anspruch 4 zumindest an einem seiner stirnseitigen Endabschnitte etwa konisch verjüngt ausgebildet bzw. "angespitzt", ist die beschriebene Vereinigung von Tabakportion und Zigarettenpapierhülse wesentlich leichter. Die Tabakportion kann dann selbst bei zittrigen Händen sehr leicht in eine vorgefertigte Zigarettenpapierhülse eingeführt werden.

Weitere vorteilhafte Details bzw. Weiterentwicklungen des erfindungsgemäßen Systems sowie des Verfahrens unter Verwendung dieses Systems sind in den übrigen Ansprüchen beschrieben.

Nachstehend wird die Selbstverfertigung einer Filterzigarette unter Verwendung des erfindungsgemäßen Systems anhand der Zeichnung näher beschrieben. Diese zeigt eine industriell vorgefertigte formstabile Tabakportion 10 in Zuordnung zu einer ebenfalls industriell vorgefertigten Zigarettenpapierhülse 11 mit Filter 12. Die Tabakportion 10 soll nur aus Tabakfasem bestehen, die durch ein Bindemittel herkömmlicher Art zu einem formstabilen Tabakstock zusammengehalten sind. Der Außendurchmesser des Tabakstocks ist etwas größer gewählt als der Innendurchmesser der Zigarettenpapierhülse 11, vorzugsweise etwa 5 bis 10 % größer, so daß er unter radialer Komprimierung in den Tabakaufnahmeraum 16 der Zigarettenpapierhülse 11 überführbar ist. Zu diesem Zweck wird der Tabakstock in eine Preßkammer 26 einer herkömmlichen Stopfvorrichtung für Zigarettenpapierhülsen gelegt und in dieser in radialer Richtung komprimiert, d. h. auf einen Außendurchmesser gebracht, der vorzugsweise etwas kleiner ist als der Innendurchmesser der Zigarettenpapierhülse 11. Anschließend wird der so komprimierte Tabakstock mittels eines kolbenartigen Ausstoßschiebers 29 in die an die offene Stirnseite der Preßkammer 26 angesetzte Zigarettenpapierhülse 11 überführt. In der anliegenden Zeichnung ist nur ein Teil des Stopfgerätes sehr schematisch dargestellt, da es sich hierbei um eine an sich bekannte Vorrichtung handelt. Es wird dazu nur beispielhaft auf die DE-C-2 139 242 oder DE-C-2 064 641 oder DE-A-2 833 681 verwiesen. Die Preßkammer 26 ist somit in an sich bekannter Weise definiert durch eine erste gehäusefeste Halbschale 27 und einem dieser zugeordneten, eine zweite Halbschale bildenden Preßbalken 28 der in Richtung des Pfeiles "K" hin- und herbewegbar im nicht dargestellten Gehäuse der Stopfvorrichtung gelagert ist.

Im Rahmen der Erfindung sind auch Lösungen denkbar, bei denen der Tabakstock längsgeteilt ausgebildet ist, wobei der Querschnitt eines jeden Teiles einem vorzugsweise geraden Teil des Querschnitts der Zigarettenpapierhülse entspricht.

Der Tabakstock kann dabei aus zwei Stranghälften, drei oder mehr Strangsegmenten oder ineinander geschobenen Stranghülsen zusammengesetzt sein. Zur Befüllung der Zigarettenpapierhülse müssen dann in entsprechender Weise zwei, drei oder mehr Strangteile verwendet werden.

Genauso gut ist es denkbar, daß der Querschnitt des Tabakstocks einem Vielfachen des Querschnitts der Zigarettenpapierhülse entspricht, zum Beispiel dem Zweifachen, wobei in diesem Fall der Tabakstock vorzugsweise den Querschnitt einer "8" besitzt. Vor dem Gebrauch wird der Tabakstock längs eines Verbindungssteges oder dergleichen auseinandergebrochen, so daß zwei Einzel-Tabakstöcke entstehen, die jeweils zur Befüllung einer Zigarettenpapierhülse dienen. Genauso gut ist es denkbar, daß der Tabakstock drei oder mehr Einzel-Tabakstränge umfaßt, die sternartig oder um einen zentralen Tabakstrang herum angeordnet sind.

Das erfindungsgemäße System ist auch zum Beispiel für die Eigenfertigung von Zigarren oder dergleichen geeignet.

## Patentansprüche

1. System zur Selbstverfertigung von Zigaretten, insbesondere Filterzigaretten, bestehend aus:
a) einer vorgefertigten Zigarettenpapierhülse (11),
b) einer der Tabakfüllung einer fertigen Zigarette angepaßten und in die Zigarettenpapierhülse (11) einführbaren Tabakportion, deren Mantelfläche so luftdurchlässig ist, daß sie als solche nicht abrauchbar ist, dadurch gekennzeichnet, daß
c) die Tabakportion durch die Tabakfasern miteinander verbindende, an sich rauchbare Bindemittel zu einem formstabilen und in Querschnitt und Länge an den Tabakaufnahmeraum (16) der Zigarettenpapierhülse (11) angepaßten Tabakstock (10) zusammengehalten ist, derart, daß
d) dieser unter Beibehaltung der vorgegebenen Form unter dichter Anlage an der Innenfläche der Zigarettenpapierhülse (11) in diese unter Herstellung der fertigen Zigarette einschiebbar ist.

2. System nach Anspruch 1, dadurch gekennzeichnet, daß der Tabakstock (10) einen kreisrunden Querschnitt entsprechend dem Querschnitt der Zigarettenpapierhülse aufweist, wobei der Durchmesser des Tabakstocks (10) nur geringfügig, etwa 1/20 - 3/10 mm kleiner ist als.der Innendurchmesser der Zigarettenpapierhülse, so daß eine satte Umschließung des Tabakstocks (10) durch die Zigarettenpapierhülse gewährleistet ist.

3. System nach Anspruch 1 oder 2, dadurch gekennzeichnet, daß an einem stirnseitigen Ende des Tabakstocks (10) ein Filterstück (12) herkömmlicher Art angesetzt ist.

4. System nach einem der Ansprüche 1 bis 3, dadurch gekennzeichnet, daß der Tabakstock (10) zumindest an einem seiner stirnseitigen Endabschnitte etwa konisch verjüngt ausgebildet ist.

5. System nach Anspruch 1, 3 und/oder 4, dadurch gekennzeichnet, daß der Tabakstock (10) einen Außendurchmesser aufweist, der etwas größer ist als der Innendurchmesser der Zigarettenpapierhülse (11), so daß er unter radialer Komprimierung in die Zigarettenpapierhülse (11) überführbar ist.

6. System nach einem der vorhergehenden Ansprüche, dadurch gekennzeichnet, daß der Tabakstock (10) längsgeteilt ausgebildet ist, wobei der Querschnitt eines jeden Teiles einem vorzugsweise geraden Teil des Querschnitts der Zigarettenpapierhülse (11) entspricht.

7. System nach Anspruch 6, dadurch gekennzeichnet, daß der Tabakstock (10) aus Stranghälften, Strangsegmenten oder ineinander geschobenen Stranghülsen zusammensetzbar ist.

8. System nach einem der vorhergehenden Ansprüche, dadurch gekennzeichnet, daß der Querschnitt des Tabakstocks (10) einem Vielfachen des Querschnitts der Zigarettenpapierhülse (11) entspricht, vorzugsweise die Form einer "8" oder dergleichen besitzt.

9. System nach einem der Ansprüche 1 bis 8, dadurch gekennzeichnet, daß der Tabakaufnahmeraum der Zigarettenpapierhülse (11) eine größere Länge aufweist als der Tabakstock (10), vorzugsweise eine Länge, die einem ganzzahligen Vielfachen der Länge des Tabakstocks (10) entspricht.

10. System nach einem der Ansprüche 1 bis 9, dadurch gekennzeichnet, daß der Tabakstock (10) eine größere Länge aufweist als der Tabakaufnahmeraum der Zigarettenpapierhülse (11), vorzugsweise mindestens etwa doppelt so lang ist wie der Tabakaufnahmeraum einer Zigarettenpapierhülse (11), so daß wenigstens zwei Zigarettenpapierhülsen (11) auf den Tabakstock (10) aufschiebbar und der Tabakstock an der Stoßstelle der beiden Zigarettenpapierhülsen (11) abtrennbar ist.

11. System nach einem der Ansprüche 1 bis 10, dadurch gekennzeichnet, daß der Tabakstock (10) beim Überführen in die Zigarettenpapierhülse (11) unmittelbar vor dem Eintritt in diese lokal komprimierbar ist, vorzugsweise beim Einführen in die Zigarettenpapierhülse (11) durch eine an diese ansetzbare, einen gegenüber dem Außendurchmesser des Tabakstocks (10) kleineren Innendurchmesser aufweisende Einführhülse (18) hindurch.

12. Verfahren zum Selbstverfertigen von Zigaretten unter Verwendung eines Systems nach einem der Ansprüche 1 bis 11, dadurch gekennzeichnet, daß der Tabakstock (10) unmittelbar in eine vorgefertigte Zigarettenpapierhülse (11) eingeführt wird.

13. Verfahren nach Anspruch 12, dadurch gekennzeichnet, daß der Tabakstock bzw. Stranghälften, -segmente oder dergleichen unter Ausübung eines Radialdruckes in eine vorgefertigte Zigarettenpapierhülse eingeschoben wird derart, daß er unter geringer radialer Ausdehnung innerhalb derselben satt an der Innenseite der Zigarettenpapierhülse anliegt.

14. Verfahren nach Anspruch 13, dadurch gekennzeichnet, daß der Tabakstock unter Verwendung einer herkömmlichen Stopfvorrichtung mit Preßkammer oder eines an die stirnseitige Öffnung der Zigarettenpapierhülse ansetzbaren Einführtrichters oder dergleichen in die Zigarettenpapierhülse eingeschoben wird.

## Claims

1. A system for making one's own cigarettes, more particularly filter cigarettes, comprising:
(a) a prefabricated cigarette paper tube (11), and
(b) a portion of tobacco sufficient for the filling of a finished cigarette and insertable into the cigarette paper tube (11), the surface of the tobacco portion being so permeable to air that it cannot be smoked by itself characterised in that
(c) the tobacco portion is held together by a binder which joins the tobacco fibres together and is itself smokable, to form a dimensionally stable tobacco rod (10) which in cross-section and length matches the tobacco-holding compartment (16) in the cigarette paper tube (11), so that
(d) the tobacco rod retains its preset shape and tightly fits against the inner suface of the cigarette paper tube (11) when inserted into it to make the finished cigarette.

2. A system according to claim 1, characterised in that the tobacco rod (10) has a round cross-section corresponding to the cross-section of the cigarette paper tube, the diameter of the tobacco rod (10) being only slightly (about 1/20 to 3/10 mm) less than the inside diameter of the cigarette paper tube, so that the tobacco rod (10) is closely surrounded by the cigarette paper tube.

3. A system according to claim 1 or 2, characterised in that a conventional filter piece (12) is attached to one end of the tobacco rod (10).

4. A system according to any one of claims 1 to 3, characterised in that at least one end portion of the tobacco rod (10) is given an approximately conical taper.

5. A system according to claim 1, 3 and/or 4, characterised in that the tobacco rod (10) has an outside diameter which is somewhat greater than the inside diameter of the cigarette paper tube (11), so that it is radially compressed when inserted into the tube (11).

6. A system according to any one of the preceding claims, characterised in that the tobacco rod (10) is longitudinally divided, and the cross-section of each part corresponds to a preferably straight part of the cross-section of the cigarette paper tube (11).

7. A system according to claim 6, characterised in that the tobacco rod (10) is put together from strand halves or segments or husks pushed inside one another.

8. A system according to any one of the preceding claims, characterised in that the cross-section of the tobacco rod (10) is a multiple of the cross-section of the cigarette paper tube (11), and preferably is in the shape of an "8" or the like.

9. A system according to any one of claims 1 to 8, characterised in that the tobacco-holding compartment of the cigarette paper tube (11) has a length greater than the tobacco rod (10), preferably a length equal to an integral multiple of the length of the tobacco rod (10).

10. A system according to any one of claims 1 to 9, characterised in that the tobacco rod (10) has a greater length than, preferably twice the length, of the tobacco-holding compartment of the cigarette-paper tube (11), so that at least two cigarette paper tubes (11) can be slid over the tobacco rod (10) and the tobacco rod can be cut at the join between the two cigarette paper tubes (11).

11. A system according to any one of claims 1 to 10, characterised in that when the tobacco rod (10) is inserted into the cigarette paper tube (11), it can be locally compressed immediately before entering the tube, preferably by an insertion tube (18) which can be attached to the cigarette paper tube (11) when the tobacco rod is inserted into it and which has an inside diameter smaller than the outside diameter of the tobacco rod (10).

12. A method of making one's own cigarettes by using a system according to any of claims 1 to 11, characterised in that the tobacco rod (10) is directly inserted into a prefabricated cigarette-paper tube (11).

13. A method according to claim 12, characterised in that the tobacco rod or the strand halves, segments or the like are inserted by radial pressure into a prefabricated cigarette-paper tube, so that the rod or the like expands slightly radially inside the tube and closely abuts the inner suface thereof.

14. A method according to claim 13, characterised in that the tobacco rod is inserted into the cigarette paper tube by using a conventional tamping device with a pressure chamber or by using an insertion funnel or the like which can be attached to the opening at the end of the cigarette-paper tube.

## Revendications

1. Système pour l'autofabrication de cigarettes, en particulier de cigarettes à bout filtre, comprenant:
a) une douille de papier à cigarettes (11) préfabriquée,
b) une dose de tabac adaptée à la charge de tabac d'une cigarette terminée et pouvant être introduite dans la douille de papier à cigarettes (11), dont la surface latérale est perméable à l'air de telle façon qu'elle n'est pas fumable en tant que telle, caractérisé en ce que
c) la dose de tabac est maintenue ensemble par des liants en soi fumables et reliants les fibres de tabac entre elles de manière à former un rouleau de tabac (10) indéformable dont la section transversale et la longueur sont adaptées à l'espace de réception de tabac (16) de la douille de papier à cigarettes (11), de sorte que
d) ledit rouleau de tabac, tout en conservant la forme prédéterminée, peut être introduit dans la douille de papier à cigarettes (11) en épousant parfaitement la surface intérieure de celle-ci de manière à former la cigarette terminée.

2. Système selon la revendication 1, caractérisé en ce que le rouleau de tabac (10) présente, conformément à la section transversale de la douille de papier à cigarettes, une section transversale circulaire, le diamètre du rouleau de tabac (10) n'étant que légèrement - d'environ 1/20 à 3/10 mm - inférieur au diamètre intérieur de la douille de papier à cigarettes de façon à assurer un enroulement épousant parfaitement la surface du rouleau de tabac (10).

3. Système selon l'une des revendications 1 ou 2, caractérisé en ce qu'un bout filtre (12) de type traditionnel est rapporté à l'une des extrémités frontales du rouleau de tabac (10).

4. Système selon l'une des revendications 1 à 3, caractérisé en ce que le rouleau de tabac (10) présente un léger rétrécissement conique à l'une de ses sections terminales frontales.

5. Système selon l'une des revendications 1, 3 et/ou 4, caractérisé en ce que le rouleau de tabac (10) présente un diamètre extérieur qui est légèrement supérieur au diamètre intérieur de la douille de papier à cigarettes (11) de telle façon que, sous l'action d'une compression radiale, il peut être transféré dans la douille de papier à cigarettes (11).

6. Système selon l'une des revendications précédentes, caractérisé en ce que le rouleau de tabac (10) est divisé dans le sens de la longueur, la section transversale de chaque partie correspondant à une partie de préférence rectiligne de la section transversale de la douille de papier à cigarettes (11).

7. Système selon la revendication 6, caractérisé en ce que le rouleau de tabac (10) peut être assemblé à partir de moitiés de rouleau, de segments de rouleau ou de douilles de rouleau emboîtées les unes dans les autres.

8. Système selon l'une des revendications précédentes, caractérisé en ce que la section transversale du rouleau de tabac (10) correspond à un multiple de la section transversale de la douille de papier à cigarettes (11) et qu'elle présente, de préférence, la forme d'un "8" ou analogue.

9. Système selon l'une des revendications 1 à 8, caractérisé en ce que l'espace de réception de tabac de la douille de papier à cigarettes (11) présente une longueur plus grande que celle du rouleau de tabac (10), de préférence une longueur qui correspond à un multiple entier de la longueur du rouleau de tabac (10).

10. Système selon l'une des revendications 1 à 9, caractérisé en ce que le rouleau de tabac (10) présente une longueur plus grande que celle de l'espace de réception de tabac de la douille de papier à cigarettes (11), de préférence environ deux fois plus grande que celle de l'espace de réception de tabac de la douille de papier à cigarettes (11), de sorte qu'au moins deux douilles de papier à cigarettes (11) peuvent être emmanchées sur le rouleau de tabac (10) et que ledit rouleau de tabac peut être sectionné à la jonction des deux douilles de papier à cigarettes (11).

11. Système selon l'une des revendications 1 à 10, caractérisé en ce que, lors du transfert dans la douille de papier à cigarettes (11), le rouleau de tabac (10) peut être localement comprimé immédiatement avant l'entrée dans ladite douille, de préférence lors de l'introduction dans la douille de papier à cigarettes (11), au moyen d'une douille d'introduction (18) pouvant être adaptée à cette dernière et présentant un diamètre intérieur qui est inférieur au diamètre extérieur du rouleau de tabac (10).

12. Procédé pour l'autofabrication de cigarettes avec utilisation d'un système selon l'une des revendications 1 à 11, caractérisé en ce que le rouleau de tabac (10) est introduit directement dans une douille de papier à cigarettes (11) préfabriquée.

13. Procédé selon la revendication 12, caractérisé en ce que le rouleau de tabac et respectivement des moitiés, segments de rouleau et analogues sont engagés, avec application d'une pression radiale, dans une douille de papier à cigarettes préfabriquée de telle façon qu'ils épousent parfaitement la surface intérieure de la douille de papier à cigarettes sous l'effet d'une légère dilatation radiale à l'intérieur de celle-ci.

14. Procédé selon la revendication 13, caractérisé en ce que le rouleau de tabac est introduit dans la douille de papier à cigarettes en utilisant un dispositif de bourrage traditionnel avec chambre de compression ou un entonnoir d'introduction ou un élé- . ment analogue pouvant être adapté à l'ouverture frontale de la douille de papier à cigarettes.
